# EUROPÄISCHE PATENTSCHRIFT

(11) **EP 0 917 949 B1**
(45) Veröffentlichungstag und Bekanntmachung des Hinweises auf die Patenterteilung: **05.06.2002**
(21) Anmeldenummer: 98121095.8
(22) Anmeldetag: 06.11.1998
(51) Int. Cl.: B31F 1/28

(54) **Maschine zur Herstellung einer mindestens einseitig kaschierten Wellpappebahn**
Machine for producing corrugated board with at least one faced side
Dispositif pour la fabrication du carton ondulé avec au moins une face

(30) Priorität: 19.11.1997 DE 19751162
(43) Veröffentlichungstag der Anmeldung: 26.05.1999
(73) Patentinhaber: BHS Corrugated Maschinen- und Anlagenbau GmbH, 92729 Weiherhammer (DE)
(72) Erfinder: Bradatsch, Edmund, 92729 Schirmitz (DE); Mensing, Hermann, 92729 Weiherhammer (DE); Gnan, Gustaf Alfons, 92249 Vilseck (DE); Graff, Wilhelm, 52353 Düren (DE)
(74) Vertreter: Rau, Manfred, Dr. Dipl.-Ing.

(56) Entgegenhaltungen:
- GB-A- 2 305 675
- US-A- 4 287 017
- US-A- 5 370 797
- US-A- 5 562 968
- US-A- 5 632 850

## Beschreibung

Die Erfindung betrifft eine Maschine nach dem Oberbegriff des Anspruches 1. Eine derartige Maschine ist aus der DE 195 36 007.9 (entsprechend GB 2 305 675 A) bekannt. Das grundsätzliche Problem des Einsatzes von aus Metall-Gewebe bestehenden Anpreßbändern besteht darin, daß sich die Schußfäden im Betrieb - ausgehend von den Rändern zur Mitte hin - nach vom, also in Transportrichtung, durchgebogen haben, wodurch die Bandbreite reduziert wird. Die Verbindungsstelle zwischen den Enden des zu einem endlosen Anpreßband verbundenen Metall-Gewebes wird hierdurch in gleicher Weise verbogen und dadurch im Betrieb einer Dreh-Biege-Beanspruchung unterworfen, wodurch die Standzeit des Anpreßbandes negativ beeinflußt wird.

Der Erfindung liegt die Aufgabe zugrunde, das Anpreßband der gattungsgemäßen Maschine so auszugestalten, daß seine Standzeit deutlich erhöht wird.

Diese Aufgabe wird erfindungsgemäß durch die Merkmale im Kennzeichnungsteil des Anspruches 1 gelöst. Durch die erfindungsgemäßen Maßnahmen wird eine symmetrische Einspannung der Schußfäden zwischen den Paaren von Kettfäden erreicht, wobei gleichzeitig durch den relativ geringen Abstand der einander benachbarten Paare von Kettfäden der geschilderte Durchbiege-Effekt der Schußfäden unterbunden wird.

Zahlreiche erfinderische Weiterbildungen ergeben sich aus den Unteransprüchen.

Weitere Merkmale, Vorteile und Einzelheiten der Erfindung ergeben sich aus der nachfolgenden Beschreibung eines Ausführungsbeispieles der Erfindung. Es zeigt
- Fig. 1: eine Maschine zur Herstellung einer einseitig kaschierten Wellpappebahn in einer vertikalen Darstellung,
- Fig. 2: eine Draufsicht auf einen Teilausschnitt aus einem Anpreßband,
- Fig. 3: einen Querschnitt durch das Anpreßband gemäß der Schnittlinie III-III in Fig. 2,
- Fig. 4: einen Längsschnitt durch das Anpreßband gemäß der Schnittlinie IV-IV in Fig. 2,
- Fig. 5: einen Querschnitt durch einen Kettfaden und
- Fig. 6: eine gegenüber Fig. 1 stark vergrößerte Teil-Schnittdarstellung entsprechend der Einzelheit VI in Fig.1.

In einem Maschinengestell 1 sind eine untere Riffelwalze 2 und eine obere Riffelwalze 3 mittels Wellen 4, 5 drehbar gelagert. Sie weisen zueinander parallele Achsen 6, 7 auf. An ihren Zylinderoberflächen sind sie mit sich parallel zu den Achsen 6, 7 erstreckenden Riffelungen 8, 9 versehen, die im Berührungsbereich 10 der beiden Riffelwalzen 2, 3 miteinander kämmen. Eine der Riffelwalzen 2, 3, und zwar üblicherweise die obere Riffelwalze 3, ist in der Drehrichtung 12 angetrieben, während die andere Riffelwalze, üblicherweise also die untere Riffel walze 2, in Drehrichtung 11 von der anderen Riffelwalze 3 mitgenommen wird. In Drehrichtung 11 bzw. 12, dem Berührungsbereich 10 nachgeordnet, ist eine Leimauftragseinrichtung 13 im Maschinengestell 1 angeordnet, die eine Leim-Auftragswalze 14 aufweist, die gegen die Riffelung 9 der oberen Riffelwalze 3 zustellbar ist. Die Auftragswalze 14 ist um eine Achse 15 drehbar.

Im oberen Bereich der oberen Riffelwalze ist eine Anpreß-Einrichtung 16 vorgesehen, die eine Umlenkwalze 17, eine Spannwalze 18 und ein Anpreßband 19 aufweist. Die Umlenkwalze 17 und die Spannwalze 18 sind mittels Wellenzapfen 20 bzw. 21 in Lagern 22 bzw. 23 des Maschinengestells 1 jeweils um eine Achse 24 bzw. 25 frei drehbar gelagert, sind also nicht angetrieben. Alle Achsen 6, 7, 15, 24, 25 verlaufen parallel zueinander. Ausgestaltungen für die Spannwalze 18 sind allgemein bekannt, beispielsweise aus der DE 44 20 726 A (entsprechend US-PS 5 632 850). Ein Spannen des Anpreßbandes 19 erfolgt durch Verschiebung der Spannwalze 18 parallel zur Ablauftangente 27 in Richtung 28.

Wie Fig. 1 entnehmbar ist, liegt das Anpreßband 19 über einen Umschlingungswinkel g von etwa 90° gegen die Riffelung 9 der oberen Riffelwalze 3 an und läuft drehrichtungsgleich mit dieser entsprechend dem Richtungspfeil 26 um. Das Anpreßband 19 läuft von der oberen Riffelwalze 3 entsprechend der Ablauftangente 27 ab, die identisch mit der Einlauftangente des Anpreßbandes 19 auf die Spannwalze 18 ist.

Das Anpreßband 19 ist als feinmaschiges, zugfestes Sieb-Band ausgebildet, und zwar als Gewebe, wie es im einzelnen in den Figuren 2 bis 5 dargestellt ist. Es besteht aus in seiner dem Richtungspfeil 26 entsprechenden Längsrichtung 29 verlaufenden Kettfäden 30 und quer hierzu verlaufenden Schußfäden 31. Die Kettfäden 30 sind jeweils in Paaren von drei Kettfäden 30a, 30b, 30c vorgesehen, wobei diese Paare von Kettfäden 30a, 30b, 30c eine Breite a haben, die größer ist als der Abstand b benachbarter Paare von Kettfäden. Die beiden äußeren Kettfäden 30a, 30c jedes Paares von Kettfäden verlaufen gleichsinnig, d.h. sie sind jeweils über die gleiche Seite eines Schußfadens 31 geführt, während der mittlere Kettfaden 30b jeweils entgegengesetzt geführt ist, wie insbesondere den Fig. 2 bis 4 entnehmbar ist. Dadurch, daß die drei Kettfäden 30a, 30b, 30c pro Paar von Kettfäden 30a, 30b, 30c in dieser Weise vorgesehen und geführt sind, wird eine symmetrische Einspannung des jeweiligen Schußfadens 31 erreicht.

Dieser Verlauf der Kettfäden 30a bis 30c wechselt von einem zum anderen benachbarten Paar von Kettfäden 30a bis 30c ab, wie insbesondere den Fig. 2 und 3 entnehmbar ist. Dies heißt, daß dann, wenn - bezogen auf die Draufsicht in Fig. 2 - der mittlere Kettfaden 30b - in Fig. 2 - über einen Schußfaden 31 verläuft, der mittlere Kettfaden 30b des benachbarten Paares von Kettfäden - wiederum bezogen auf die Draufsicht in Fig. 2 - unterhalb des Schußfadens 31 durchgeführt ist. Entsprechendes gilt umgekehrt für die beiden äußeren gleich verlaufenden Kettfäden 30a und 30c jedes Paares von Kettfäden.

Wie Fig. 5 entnehmbar ist, besteht jeder Kettfaden 30a bis 30c aus sechs Litzen 32, die miteinander verseilt, also verdrillt, sind, was in den Figuren 2 und 4 zeichnerisch angedeutet ist. Der Durchmesser c jeder Litze 32 liegt im Bereich von 0,2 mm. Der Durchmesser c der Litzen 32 kann zur Verschleißminderung gegebenenfalls auch kleiner als 0,2 mm, nämlich im Bereich von 0,15 bis 0,2 mm, liegen. Daraus ergibt sich, daß der Durchmesser d jedes Kettfadens 30a bis 30c im Bereich von 0,6 mm liegt. Die Litzen 32 bestehen jeweils aus Stahldraht. Aufgrund der Verseilung sind die einzelnen Kettfäden 30a bis 30c einerseits sehr zugfest und andererseits sehr biegsam. Für das Verhältnis des Abstandes b der Paare von Kettfäden 30a bis 30c zum Durchmesser d der einzelnen Kettfäden 30a, 30b, 30c gilt 1,2 d ≥ a ≥ 0,3 d.

Die Schußfäden 31 bestehen aus einem Werkstoff, der weicher ist als der Werkstoff der Kettfäden 30a bis 30c, so daß sich die Kettfäden 30a bis 30c unter Bildung von leichten Kerben 33 in den Schußfäden 31 gleichsam in letztere eingraben, so daß ein Verrutschen der Kettfäden 30a bis 30c in Richtung der Schußfäden 31 zusätzlich unterbunden wird. Als Werkstoff für die Schußfäden 31 und die Kettfäden 30a bis 30c kommen hochlegierte Chrom-Nickel-Stähle in Betracht, die von ihrer Legierungszusammensetzung her identisch sind, so daß eine Spannungskorrosion ausscheidet. Die unterschiedliche Festigkeit wird in bekannter Weise durch die Art des Drahtziehens und die hierbei erfolgenden Behandlungen erreicht, die in der Praxis bekannt sind. Die freien Enden 34 der Schußfäden 31 sind kugelkalottenförmig ausgebildet, d.h. abgerundet, um die Gefahr einer Verletzung auszuschließen.

Die Schußfäden 31 bestehen aus stabartigen Drähten, deren Durchmesser e im Bereich von 1,0 mm liegt. Der Abstand f benachbarter Schußfäden 31 liegt im Bereich von 1,0 bis 1,5 mm und bevorzugt im Bereich von 1,1 bis 1,2 mm.

Das Anpreßband 19 wird aus einem endlichen Metall-Gewebe-Band hergestellt, dessen Enden im Bereich eines Schußfadens 31 auf übliche Weise nach dem Stand der Technik, beispielsweise durch eine Lötverbindung, miteinander verbunden werden. Alternativ können an den Enden der Kettfäden Ösen angeschweißt sein, durch die ein Stab gesteckt wird.

Die Wirkungsweise der Maschine ist wie folgt:

In den Berührungsbereich 10 zwischen der unteren und der oberen Riffelwalze 2, 3 läuft eine Papierbahn 35 ein, die durch die Riffelungen 8,9 mit einer Wellung 36 versehen wird. Die Spitzen 37 der jeweiligen Wellung 36 werden in der Leimauftragseinrichtung 13 mit Leim versehen. Die übrigen Bereiche der gewellten Papierbahn 35 werden nicht beleimt. Über die Umlenkwalze 17 wird eine Kaschierbahn 38 zugeführt, die ebenfalls aus Papier besteht und die gleiche Breite hat wie die Papierbahn 35. Diese Kaschierbahn 38 wird gegen die Außenseite 39 des Anpreßbandes 19 eingeführt und in den durch den Umschlingungswinkel g definierten Anpreßbereich 40 des Anpreßbandes 19 gegen die Spitzen 37 der in der Riffelung 9 der oberen Riffelwalze 3 liegenden, gewellten Papierbahn 35 gedrückt und mit dieser verbunden. Das Anpreßband 19 preßt hierbei mit seiner Außenseite 39 die Kaschierbahn 38 gegen die gewellte Papierbahn 35.

Da die obere Riffelwalze 3 in üblicher Weise, beispielsweise auf ca. 170°C, geheizt wird, verdampft das im an den Spitzen 37 der Wellung 36 befindlichen Leim 41 enthaltene Wasser und entweicht mindestens zum Teil durch die Kaschierbahn 38 und das siebartige, gewebte Anpreßband 19, wie mit den Strömungspfeilen 42 in Fig. 6 angedeutet ist.

Die fertig verleimte, einseitig mit einer Kaschierbahn 38 kaschierte Wellpappebahn 43 läuft in Richtung der Ablauftangente 27 zusammen mit dem Anpreßband 19 von der oberen Riffelwalze 3 ab und wird mit dem Anpreßband 19 teilweise um die Spannwalze 18 herum geführt. Von dort wird sie in Abziehrichtung 44 einer Aufwickeleinrichtung zugeführt.

Die Heizung der Papierbahnen 35, 38 muß nicht über die Riffelwalze 3 erfolgen. Sie kann alternativ oder fakultativ auch durch eine innerhalb des Anpreßbandes 19 zwischen Umlenkwalze 17 und Spannwalze 18 angeordnete, in Fig. 1 gestrichelt angedeutete Heizung 45 vorgenommen werden.

## Patentansprüche

1. Maschine zur Herstellung einer mindestens einseitig kaschierten Wellpappebahn (43),
mit zwei Riffelwalzen (2, 3) zur Erzeugung einer Wellung (36) an einer Papierbahn (35),
mit einer Leimauftragseinrichtung (13) zum Auftrag vom Leim (41) auf die Spitzen (37) der Wellung (36) der gewellten Papierbahn (35),
mit einer Anpreß-Einrichtung (16) zum Anpressen einer Kaschierbahn (38) an die mit Leim (41) versehenen Spitzen (37) der an einer der Riffelwalzen (3) über einen Anpreßbereich (40) anliegenden gewellten Papierbahn (35),
wobei die Anpreß-Einrichtung (16) ein endloses Anpreßband (19) aufweist, das über eine Umlenkwalze (17) und eine weitere Walze (18) geführt ist, und das über den Anpreßbereich (40) gegen die Riffelwalze (3) gedrückt ist, und das aus einem Gewebe aus Metall mit Kettfäden (30a, 30b, 30c) und Schußfäden (31) besteht,
**dadurch gekennzeichnet, daß**
die Kettfäden (30a, 30b, 30c) jeweils in Paaren von drei Kettfäden (30a, 30b, 30c) vorgesehen sind, wobei der Abstand (b) zweier benachbarter Paare von Kettfäden (30a, 30b, 30c) kleiner ist als die Breite (a) jedes Paares von Kettfäden (30a, 30b, 30c).

2. Maschine nach Anspruch 1, **dadurch gekennzeichnet, daß** für das Verhältnis des Abstandes (b) zweier benachbarter Paare von Kettfäden (30a, 30b, 30c) zum Durchmesser (d) der einzelnen Kettfäden (30a, 30b, 30c) gilt 1,2d≥b≥0,3d.

3. Maschine nach Anspruch 1 oder 2, **dadurch gekennzeichnet, daß** der Durchmesser (e) der Schußfäden (31) größer ist als der Durchmesser (d) der Kettfäden (3oa, 30b, 30c).

4. Maschine nach einem der Ansprüche 1 bis 3, **dadurch gekennzeichnet, daß** die Schußfäden (31) durch einen stabartigen Draht gebildet sind.

5. Maschine nach einem der Ansprüche 1 bis 4, **dadurch gekennzeichnet, daß** die Kettfäden (30a, 30b, 30c) aus miteinander verseilten Litzen (32) bestehen.

6. Maschine nach einem der Ansprüche 1 bis 5, **dadurch gekennzeichnet, daß** der Werkstoff der Schußfäden (31) weicher ist als der Werkstoff der Kettfäden (30a, 30b, 30c).

7. Maschine nach Anspruch 6, **dadurch gekennzeichnet, daß** die Schußfäden (31) Kerben (33) aufweisen, in denen jeweils ein Kettfaden (30a, 30b, 30c) angeordnet ist.

8. Maschine nach einem der Ansprüche 1 bis 7, **dadurch gekennzeichnet, daß** die beiden äußeren Kettfäden (30a, 30c) jedes Paares von Kettfäden (30a, 30b, 30c) gleichlaufend über die Schußfäden (31) geführt sind, und daß der mittlere Kettfaden (30b) jedes Paares von Kettfäden (30a, 30b, 30c) jeweils entgegengesetzt zu den beiden äußeren Kettfäden (30a, 30c) geführt ist.

9. Maschine nach Anspruch 8, **dadurch gekennzeichnet, daß** die Kettfäden (30a, 30b, 30c) jedes einzelnen Paares von Kettfäden (30a, 30b, 30c) jeweils entgegengesetzt zu den beiden benachbarten Paaren von Kettfäden (30a, 30b, 30c) über den jeweils selben Schußfaden (31) geführt sind.

## Claims

1. A machine for the production of an at least single-face lined web of corrugated board (43), comprising
two fluted rolls (2, 3) for producing a corrugation (36) on a paper web (35), a gluing device (13) for applying glue (41) to the peaks (37) of the corrugations (36) of the corrugated paper web (35),
a pressing device (16) for pressing a liner web (38) on the glue (41) on the peaks (37) of the corrugated paper web (35) which rests on one of the fluted rolls (3) along a pressing zone (40),
the pressing device (16) comprising a continuous pressing belt (19) which is guided along a deflection pulley (17) and another pulley (18) and which is pressed against the fluted roll (3) over the pressing zone (40) and which consists of a fabric of metal having warp threads (30a, 30b, 30c) and weft threads (31),
**characterized in that**
the warp threads (30a, 30b, 30c) are provided to form pairs of three warp threads (30a, 30b, 30c) at a time, the distance (b) of two neighboring pairs of warp threads (30a, 30b, 30c) being smaller than the width (a) of each pair of warp threads (30a, 30b, 30c).

2. A machine according to claim 1, **characterized in that** 1.2 d ≥ b ≥ 0.3 d applies to the ratio that the distance (b) of two neighboring pairs of warp threads (30a, 30b, 30c) bears to the diameter (d) of the individual warp threads (30a, 30b, 30c).

3. A machine according to claim 1 or 2, **characterized in that** the diameter (e) of the weft threads (31) exceeds the diameter (d) of the warp threads (30a, 30b, 30c).

4. A machine according to one of claims 1 to 3, **characterized in that** the weft threads (31) are formed by a rod-type wire.

5. A machine according to one of claims 1 to 4, **characterized in that** the warp threads (30a, 30b, 30c) consist of intertwisted strands (32).

6. A machine according to one of claims 1 to 5, **characterized in that** the material of the weft threads (31) is softer than the material of the warp threads (30a, 30b, 30c).

7. A machine according to claim 6, **characterized in that** the weft threads (31) have notches (33), in each of which a warp thread (30a, 30b, 30c) is disposed.

8. A machine according to one of claims 1 to 7, **characterized in that** the two outer warp threads (30a, 30c) of each pair of warp threads (30a, 30b, 30c) are guided to take the same course over the weft threads (31) and **in that** the central warp thread (30b) of each pair of warp threads (30a, 30b, 30c) is guided oppositely to the two outer warp threads (30a, 30c).

9. A machine according to claim 8, **characterized in that** the warp threads (30a, 30b, 30c) of each individual pair of warp threads (30a, 30b, 30c) are guided over the same weft thread (31) on a course that is opposite to the two neighboring pairs of warp threads (30a, 30b, 30c).

## Revendications

1. Machine pour la fabrication d'une bande de carton ondulé contrecollée au moins d'un côté (43),
avec deux cylindres cannelés (2, 3) pour réaliser une ondulation (36) sur une bande de papier (35),
avec un dispositif d'application de colle (13) pour appliquer de la colle (41) sur les sommets (37) de l'ondulation (36) de la bande de papier ondulée (35),
avec un dispositif de pressage (16) pour presser une bande de contrecollage (38) contre les sommets (37) revêtus de colle (41) de la bande de papier ondulée (35) en contact avec un des cylindres cannelés (3) sur une zone de pressage (40),
le dispositif de pressage (16) comportant une bande de pressage sans fin (19) qui est guidée par l'intermédiaire d'un cylindre de renvoi (17) et d'un autre cylindre (18), qui est pressée contre le cylindre cannelé (3) sur la zone de pressage (40) et qui est constituée d'un treillis en métal avec des fils de chaîne (30a, 30b, 30c) et des fils de trame (31),
**caractérisée en ce que**
les fils de chaîne (30a, 30b, 30c) sont disposés à chaque fois par groupes de trois fils de chaîne (30a, 30b, 30c), la distance (b) entre deux groupes voisins de fils de chaîne (30a, 30b, 30c) étant inférieure à la largeur (a) de chaque groupe de fils de chaîne (30a, 30b, 30c).

2. Machine selon la revendication 1, **caractérisée en ce que**, pour le rapport de la distance (b) entre deux groupes voisins de fils de chaîne (30a, 30b, 30c) au diamètre (d) des fils de chaînes individuels (30a, 30b, 30c), on a 1,2 d ≥ b ≥ 0,3 d.

3. Machine selon la revendication 1 ou 2, **caractérisée en ce que** le diamètre (e) des fils de trame (31) est supérieur au diamètre (d) des fils de chaîne (30a, 30b, 30c).

4. Machine selon une des revendications 1 à 3, **caractérisée en ce que** les fils de trame (31) sont formés par un fil métallique de type barre.

5. Machine selon une des revendications 1 à 4, **caractérisée en ce que** les fils de chaîne (30a, 30b, 30c) sont constitués de torons (32) toronnés entre eux.

6. Machine selon une des revendications 1 à 5, **caractérisée en ce que** le matériau des fils de trame (31) est plus tendre que le matériau des fils de chaîne (30a, 30b, 30c).

7. Machine selon la revendication 6, **caractérisée en ce que** les fils de trame (31) sont pourvus d'encoches (33) dans chacune desquelles est logé un fil de chaîne (30a, 30b, 30c).

8. Machine selon une des revendications 1 à 7, **caractérisée en ce que** les deux fils de chaîne extérieurs (30a, 30c) de chaque groupe de fils de chaîne (30a, 30b, 30c) passent sur les fils de trame (31) suivant le même tracé, et **en ce que** le fil de chaîne central (30b) de chaque groupe de fils de chaîne (30a, 30b, 30c) suit un tracé contraire à celui des deux fils de chaîne extérieurs (30a, 30c).

9. Machine selon la revendication 8, **caractérisée en ce que** les fils de chaîne (30a, 30b, 30c) de chaque groupe individuel de fils de chaîne (30a, 30b, 30c) passent sur les mêmes fils de trame (31) en suivant un tracé contraire à celui des deux groupes voisins de fils de chaîne (30a, 30b, 30c).
